# EUROPÄISCHE PATENTSCHRIFT

(11) **EP 1 001 093 B1**
(45) Veröffentlichungstag und Bekanntmachung des Hinweises auf die Patenterteilung: **27.09.2006**
(21) Anmeldenummer: 99122417.1
(22) Anmeldetag: 10.11.1999
(51) Int. Cl.: E02F 3/96, E21C 37/00, E02F 3/40

(54) **Mobile Vorrichtung zum Zerkleinern von Steinen oder dergleichen**
Mobile apparatus for crushing stones or the like
Dispositif mobile de broyage des pierres et similaires

(30) Priorität: 14.11.1998 DE 19852583
(43) Veröffentlichungstag der Anmeldung: 17.05.2000
(73) Patentinhaber: Rainer Schrode GmbH, 88529 Zwiefalten (DE)
(72) Erfinder: Schrode, Rainer, 88529, Zwiefalten (DE)
(74) Vertreter: Möbus, Daniela

(56) Entgegenhaltungen:
- WO-A-91/18152
- WO-A-94/24376
- WO-A-95/27111
- DE-A- 1 756 180
- DE-A- 19 727 549
- FR-A- 2 233 448
- US-A- 4 005 755
- US-A- 4 803 789
- US-A- 5 379 534
- US-A- 5 485 689
- US-A- 5 592 761
- US-A- 5 619 811

## Beschreibung

Rohstoffknappheit, wachsende Müllberge und steigende Deponiekosten zwingen die Bauindustrie immer mehr dazu, Natursteine und Altstoffe wieder zu verwenden. Dazu setzt sie zum Teil mobile Brech- und Recycling-Anlagen ein. Bekannte mobile Brechanlagen werden mit einem LKW oder Spezialtieflader zum Recycling-Platz transportiert. Die mobilen Brechanlagen sind dabei mit einem Aufnahmetrichter, einer Zerkleinerungsvorrichtung und einer Förderanlage ausgestattet. Ein Dieselmotor treibt die Brechanlage an. Für das Zerkleinern werden Backenbrecher und Prallbrecher eingesetzt. Beim Backenbrecher erfolgt die Zerkleinerung durch Druck- und Scherkräfte zwischen einer festen und einer beweglichen Brechbacke. Beim Prallbrecher hingegen arbeitet man mit Schlagleisten, die beim Brechvorgang gegen das Material prallen, wodurch es zerkleinert wird. Backen- und Prallbrecher haben jedoch den Nachteil, dass sie hohe Investitionen erfordern. Außerdem weisen beide Anlagen einen hohen Rüst- und Wartungsaufwand auf, wodurch sie besonders bei kleinen Mengen und räumlich beengten Baustellen unwirtschaftlich sind.

Aus der WO 95/27111 ist ein Pulverisierer für den Abbruch von Gebäuden bekannt, der das zu zerkleinernde Material zwischen zwei gegeneinander beweglichen Backen zerkleinert. Zwischen den Backen kann jedoch kein zu zerkleinerndes Material gespeichert werden.

Die US 5,619,811 beschreibt eine Vorrichtung zur Zerkleinerung von Bodenmaterial mit einer Schaufel, die mit zwei Reihen von Wellen versehen ist. Die erste Reihe weist vier gleichsinnig rotierende Wellen auf, die mit gegenseitig kämmenden Scheiben versehen sind. Die kämmenden Scheiben sind nicht in der Lage, grobes und hartes Material wie Steine zu zerkleinern. Sie lassen nur bereits relativ feines und weiches Material zur zweiten Reihe von Wellen durch, die mit propellerartigen Belüftungsschaufeln versehen sind, die das Material lockern.

Auch aus der US 5,485,689 ist eine Brechvorrichtung mit einer Schaufel bekannt, in der mehrere, gleichsinnig rotierende Wellen angeordnet sind, die nur im Zusammenwirken mit einer schwenkbaren Anpressplatte ein ausreichendes Zerkleinerungsergebnis erzielen.

Die vorliegende Erfindung hat die Aufgabe, eine Zerkleinerungsvorrichtung von Steinen oder dergleichen dahingehend zu verbessern, dass der technische Aufwand für die Vorrichtung bei dennoch effektiver und qualitativ guter Arbeitsweise erheblich reduziert wird.

Die Erfindung löst die gestellte Aufgabe durch eine mobile Vorrichtung zum Zerkleinern von Steinen oder dergleichen mit den Merkmalen des Anspruchs 1. Diese mobile Zerkleinerungsvorrichtung ist wesentlich preiswerter und auch leichter handhabbar als bisher bekannte Vorrichtungen.

Die mobile Zerkleinerungsvorrichtung kann mittels einer Schnellwechseleinrichtung montiert und demontiert werden. Somit erfolgt der Wechsel der Zerkleinerungsvorrichtung in kurzer Zeit mit wenigen Handgriffen.

Um das ohnehin schon am Bagger oder Lader vorhandene Hydrauliksystem optimal zu nutzen, kann die mobile Zerkleinerungsvorrichtung mittels der Hydraulik des Baggers oder Laders angetrieben werden.

Sollte am Bagger oder Lader keine Anschlussvorrichtung an das Hydrauliksystem vorhanden sein, so kann eine separate Antriebsvorrichtung die Zerkleinerungsvorrichtung antreiben, die vom Bagger oder Lader angesteuert werden kann.

Damit das Zerkleinerungsgut optimal zerkleinert werden kann, weist die Zerkleinerungsvorrichtung mindestens zwei sich gegeneinander drehende Rotationswellen auf, wobei die mindestens zwei sich gegeneinander drehenden Rotationswellen mit Brechschlegeln ausgerüstet sind. Diese Art der Zerkleinerung erfordert weniger Investitionsaufwand als Backenbrecher oder Prallbrecher.

Je nach Größe der zu zerkleinernden Steine kann der gegenseitige Abstand der mindestens zwei Rotationswellen vorzugsweise entsprechend einstellbar sein.

Zur besseren Aufnahme des zu zerkleinernden Materials kann die mobile Zerkleinerungsvorrichtung in ihrem vorderen Bereich ein Aufnahmemesser aufweisen.

Damit zur Zerkleinerung genügend Material angesammelt werden kann, weist die Zerkleinerungsvorrichtung eine Füllkammer auf, in deren unterem Bereich die Rotationswellen angeordnet sind.

Nachfolgend wird ein Ausführungsbeispiel einer erfindungsgemäßen mobilen Zerkleinerungsvorrichtung anhand der beiliegenden Zeichnung näher erläutert.

Im Einzelnen zeigen:
- Fig. 1: eine Seitenansicht einer Zerkleinerungsvorrichtung;
- Fig. 2: eine Vorderansicht der Zerkleinerungsvorrichtung aus Fig. 1;
- Fig. 3: eine Seitenansicht auf einen Bagger mit einer demontierten Zerkleinerungsvorrichtung gemäß Fig. 1;
- Fig. 4: eine der Fig. 3 entsprechende Seitenansicht auf den Bagger mit montierter Zerkleinerungsvorrichtung.

Fig. 1 zeigt eine mobile Vorrichtung 10 zum Zerkleinern von Steinen oder dergleichen. Zwei Rotationswellen 11, die mit Brechschlegeln 12 ausgestattet sind, haben die Aufgabe, Steine oder dergleichen zu zerkleinern. Zur Optimierung des Zerkleinerungsvorgangs können sich die beiden Rotationswellen 11 zweckmäßigerweise gegeneinander drehen. Die beiden Rotationswellen 11 sind im unteren Bereich einer Füllkammer 13 unterge-bracht. Die Füllkammer 13 hat die Aufgabe, zu zerkleinerndes Material zu speichern. Im vorderen Bereich der Füllkammer 13 ist ein Aufnahmemesser 14 angeordnet. Das Aufnahmemesser 14 dient zur besseren Aufnahme von Steinen oder dergleichen. Die Rotationswellen 11 können mittels eines Hydraulikmotors 15, der an das Hydrauliksystem eines Baggers oder Laders angeschlossen sein kann, angetrieben werden. Mittels einer Schnellwechseleinrichtung 16 kann die Zerkleinerungsvorrichtung 10 an einen Bagger 30 (Fig. 3, 4) oder Lader montiert und demontiert werden.

Fig. 2 zeigt die Zerkleinerungsvorrichtung 10 in der Vorderansicht. Die Rotationswellen 11 werden über zwei Hydraulikmotoren 15 angetrieben. Auf ihrer Oberfläche sind in regelmäßigen Abständen Brechschlegel 12 angebracht. Je nach Größe des Zerkleinerungsprodukts kann der Abstand zwischen den beiden Rotationswellen 11 frei gewählt werden. Am oberen Ende der mobilen Zerkleinerungsvorrichtung 10 sind wieder die Schnellwechseleinrichtungen 16 zu erkennen.

Fig. 3 zeigt einen Bagger 30 und eine mobile Zerkleinerungsvorrichtung 10, die über die Schnellwechseleinrichtung 16, 31 schnell und mit wenigen Handgriffen montiert und demontiert werden kann.

Fig. 4 zeigt die Schnellwechseleinrichtung 10 während des Betriebes am Bagger 30. Am Boden der Füllkammer 13 wird zu zerkleinerndes Material 40 zerkleinert und das Zerkleinerungsprodukt 41 in eine Baugrube 42 eingebracht.

## Patentansprüche

1. Mobile Vorrichtung (10) zum Zerkleinern von Steinen oder dergleichen, die an einen Bagger (30) oder Lader montierbar ist, **dadurch gekennzeichnet, dass** sie mindestens zwei sich gegeneinander drehende Rotationswellen (11) aufweist, die im unteren Bereich einer Füllkammer (13) zum Speichern von zu zerkleinerndem Material angeordnet und die mit Brechschlegeln (12) ausgerüstet sind.

2. Mobile Vorrichtung (10) nach Anspruch 1, **dadurch gekennzeichnet, dass** sie mittels einer Schnellwechseleinrichtung (16, 31) montierbar und demontierbar ist.

3. Mobile Vorrichtung (10) nach Anspruch 1 oder 2, **dadurch gekennzeichnet, dass** sie mittels einer Hydraulik des Baggers (30) oder Laders antreibbar ist.

4. Mobile Vorrichtung (10) nach Anspruch 1 oder 2, **dadurch gekennzeichnet, dass** sie eine separate Antriebsvorrichtung aufweist, die vom Bagger (30) oder Lader ansteuerbar ist.

5. Mobile Vorrichtung (10) nach einem der Ansprüche 1 bis 4, **dadurch gekennzeichnet, dass** der Abstand der mindestens zwei Rotationswellen (11) zueinander einstellbar ist.

6. Mobile Vorrichtung (10) nach einem der Ansprüche 1 bis 5, **dadurch gekennzeichnet, dass** sie an ihrer Vorderkante ein Aufnahmemesser (14) aufweist.

## Claims

1. Transportable apparatus (10) for crushing stones or the like which is attachable to an excavator (30) or loader, **characterized in that** it has at least two contrarotating shafts (11) which are arranged in the lower region of a fill chamber (13) for accumulating material to be crushed, and are equipped with beater bars (12).

2. Transportable apparatus (10) according to Claim 1, **characterized in that** it is attachable and detachable by a quick-release device (16, 31).

3. Transportable apparatus (10) according to Claim 1 or Claim 2, **characterized in that** it is drivable by hydraulics of the excavator (30) or loader.

4. Transportable apparatus (10) according to Claim 1 or Claim 2, **characterized in that** it has a separate drive controllable from the excavator (30) or loader.

5. Transportable apparatus (10) according to any one of Claims 1 to 4, **characterized in that** the distance between the at least two rotating shafts (11) is adjustable.

6. Transportable apparatus (10) according to any one of Claims 1 to 5, **characterized in that** it has a pick-up blade (14) at its forward edge.

## Revendications

1. Dispositif mobile (10) pour fragmenter des pierres ou similaires, qui peut être monté sur un excavateur (30) ou une chargeuse, **caractérisé en ce qu'**il comporte au moins deux arbres rotatifs (11) tournant l'un par rapport à l'autre qui sont disposés dans la zone inférieure d'une chambre de remplissage (13) pour le stockage d'un matériau à fragmenter et qui sont équipés de bras de concassage (12).

2. Dispositif mobile (10) selon la revendication 1, **caractérisé en ce qu'**il est montable et démontable au moyen d'un dispositif d'échange rapide (16, 31).

3. Dispositif mobile (10) selon la revendication 1 ou 2, **caractérisé en ce qu'**il peut être entraîné au moyen d'un système hydraulique de l'excavateur (30) ou de la chargeuse.

4. Dispositif mobile (10) selon la revendication 1 ou 2, **caractérisé en ce qu'**il comporte un dispositif d'entraînement séparé qui peut être commandé par l'excavateur (30) ou la chargeuse.

5. Dispositif mobile (10) selon l'une des revendications 1 à 4, **caractérisé en ce que** l'écartement des au moins deux arbres rotatifs (11) est réglable.

6. Dispositif mobile (10) selon l'une des revendications 1 à 5, **caractérisé en ce qu'**il comporte une lame de réception (14) sur son bord avant.
